# EUROPÄISCHE PATENTANMELDUNG

(11) **EP 0 525 924 A1**
(43) Veröffentlichungstag der Anmeldung: **03.02.1993**
(21) Anmeldenummer: 92250198.6
(22) Anmeldetag: 30.07.1992
(51) Int. Cl.: F04C 29/00, F04C 18/344

(54) **Einspritzgekühlter Vielzellenverdichter**

(30) Priorität: 30.07.1991 DE 4125612; 13.07.1992 DE 4223315
(71) Anmelder: MANNESMANN Aktiengesellschaft, D-40027 Düsseldorf (DE)
(72) Erfinder: Schneider, Rudi, W-7861 Wies (DE); Würger, Hansjörg, W-7860 Schopfheim III (DE); Hansen, Hartmut, W-7860 Schopfheim (DE)
(74) Vertreter: Presting, Hans-Joachim, Dipl.-Ing.

(57) **Zusammenfassung**

Die Erfindung betrifft einen einspritzgekühlten Vielzellenverdichter mit einem zylindrischen Rotor mit bewegbaren Trennschiebern, der drehbar in einem Gehäuse und exzentrisch zu dessen Bohrungsachse gelagert ist und mit einigen Einspritzöffnungen für die Zufuhr des Schmier- und Kühlmittels die auf der inneren Bohrungsfläche des Gehäuses diskret und axial getrennt voneinander im Verdichtungsbereich liegend angeordnet sind.

Um bei einem derartigen Vielzellenverdichter im Leistungsbereich > 30 kW bei gutem Stufenwirkungsgrad mit einfachen Mitteln die Temperaturspitzen auf ein akzeptables Maß erniedrigen zu können, wird erfindungsgemäß vorgeschlagen, daß die Einspritzöffnungen (9) mit Bohrungsdurchmessern zwischen 2-5 mm im Umfangsbereich der ersten geschlossenen Zelle nach Überfahren der Steuerkante "Einlaß zu" (20) angeordnet sind und der deckelnde Bereich eine weitere Einspritzbohung (6, 9) aufweist.

## Beschreibung

Die Erfindung betrifft einen einspritzgekühlten Vielzellenverdichter gemäß dem Gattungsbegriff des Anspruches 1.

Bei einspritzgekühlten Vielzellenverdichtern im Leistungsbereich von 30 kW bis 630 kW und mehr kommt es unter anderem ganz wesentlich darauf an, daß das Temperaturniveau im Arbeitsraum des Verdichters im Hinblick auf die Oxidationsbeständigkeit des Kühl- und Schmiermittels möglichst gleichmäßig ist. Dabei sind die in bestimmten Bereichen des Arbeitsraumes und bei bestimmten Betriebszuständen auftretenden Temperaturspitzen als besonders kritisch anzusehen, da durch die hohe Umwälzfrequenz des Kühl- und Schmiermittels ein schnell zunehmender Anteil der Gesamtmenge des umgewälzten Kühlmediums davon beaufschlagt wird. Ein kritischer Betriebszustand ist beispielsweise das Anfahren der Verdichterstufe im Aussetzbetrieb bei entlastetem Druckbehälter, weil in diesem Zustand durch die geringen Öleinspritzdrücke zeitweilig weniger Öl in die Verdichterstufe eingespritzt wird. Als kritischer Bereich ist der Spaltbereich am jeweiligen stirnseitigen Ende des Gehäuses anzusehen, da hier die Temperaturerhöhung infolge der Überströmverluste an den Spaltabdichtungen in den stirnseitigen Schieberspalten wirksam wird. In diesem Bereich können deshalb ohne weiteres Temperaturspitzen von bis zu 160° C auftreten, auch wenn die Temperatur des verdichteten Mediums am Druckstutzen auf 80° C gehalten wird.

Die Anordnung einiger diskret und axial getrennt im Verdichtungsbereich liegender Einspritzöffnungen für die Zufuhr des Schmier- und Kühlmittels ist beispielsweise aus der GB-PS 658,351 bekannt. Hier sind für einen zweistufigen Verdichter sowohl für die Niederdruck- als auch die Hochdruckstufe einige wenige in Reihe liegende Einspritzöffnungen vorgesehen. Dabei ist die Einspritzstelle so gewählt,daß die Öffnung im Bereich des größten Kammervolumens liegt. Dies ist im Hinblick auf eine möglichst isotherme Verdichtung eine ungünstige Einspritzstelle.

Eine andere Lösung wird in der DE-AS 22 40 018 vorgeschlagen. Im Unterschied zur zuvor erörterten Schrift werden nicht einzelne diskret angeordnete Einspritzöffnungen, sondern eine Vielzahl, gleichsam wie die Büschel einer Bürste angeordnet. Der Durchmesser der Einspritzbohrungen liegt dabei vorzugsweise bei 0,8 - 1 mm. Außerdem sind die Bohrungen in Umfangsrichtung gesehen in der Nähe des Verdichtungsendbereiches angeordnet. Diese Anordnung hat den Nachteil, daß die Einspritzung zu einem sehr späten Zeitpunkt erfolgt und die Gefahr besteht, daß die Temperatur des verdichteten Mediums an dieser Stelle schon über der Einspritztemperatur der Kühlflüssigkeit liegt. Dies führt erfahrungsgemäß zu vorzeitiger Oxidation des Öles. Außerdem erfolgt die Verdichtung eher einer Polytropen, die im Vergleich zu einer Isothermen zu einem schlechteren Stufenwirkungsgrad führt.

Zur Lösung des Problems der Temperaturerhöhung im Spaltbereich ist außerdem bereits vorgeschlagen worden, eine Einspritzstelle im Deckel vorzusehen. Damit kann nachgewiesenermaßen die Temperaturspitze im Spaltbereich erniedrigt werden, so daß der Zeitabstand bis zum nächsten Wechsel des Kühl- und Schmiermittels verlängert werden konnte. Andernfalls wäre bei Dauerbetrieb schon ein Kühlmittelwechsel nach z.B. 3000 h erforderlich gewesen. Nachteilig bei dieser Lösung ist der konstruktive Aufwand, da die Deckel entsprechend bearbeitet und zusätzliche Anschlüsse gelegt werden müssen.

Aufgabe der Erfindung ist es, einen einspritzgekühlten Vielzellenverdichter im Leistungsbereich von > 30 kW anzugeben, bei dem bei gutem Stufenwirkungsgrad mit einfachen Mitteln die Temperaturspitzen auf ein akzeptables Maß erniedrigt werden können.

Diese Aufgabe wird in der Weise gelöst, daß die Einspritzbohrungen mit Bohrungsdurchmessern zwischen 2 - 5 mm,vorzugsweise 4 mm im Umfangsbereich der ersten geschlossenen Zelle angeordnet sind und die Bohrungsfläche des deckelnahen Bereiches des Gehäuses eine weitere Einspritzbohrung aufweist. Bei der Festlegung des Abstandes der zusätzlichen Einspritzbohrung von der Stirnfläche des Gehäuses ist zu beachten, daß aus Fertigungs- und Stabilitätsgründen dieser Abstand nicht zu klein sein darf und zum anderen darf der Abstand auch nicht zu groß gewählt werden, da ansonsten die gewünschte Wirkung der Senkung der Temperaturspitze nicht erreicht wird. Versuche haben nun ergeben, daß der Abstand in einem Bereich zwischen 10 und 30 mm vorzugsweise bei 20 mm liegen sollte. Wählt man die deckelnahe zusätzliche Einspritzbohrung in dem angegebenen Bereich, dann kann man die Temperaturspitze im Spaltbereich auf einen Wert von 120° C und bei optimalen Abstand auf 90° C begrenzen. Der Bohrungsdurchmesser liegt auch für die deckelnahe Einspritzbohrung im Bereich zwischen 2 bis 5 mm.

Im Unterschied zum bereits erörterten Vorschlag der Anordnung vieler kleiner Einspritzöffnungen wird es als vorteilhaft angesehen das Schmier- und Kühlmittel durch relativ wenige, aber im Durchmesser große, diskret verteilte Einspritzstellen in den Verdichtungsraum zu bringen. Infolge des hohen Luftanteils in der Kühlflüssigkeit werden die Einspritzstrahlen aufgrund des plötzlichen Druckabfalls auseinandergerissen und führen zu einer guten Vermischung. Die versuchsweise Anordnung vieler Einspritzstellen hat zu negativen Ergebnissen geführt. Ein weiterer Vorteil des erfindungsgemäßen Vielzellenverdichters ist in der Lage der Einspritzstellen zu sehen. Damit kein Saugvolumen verlorengeht, darf die Einspritzung erst dann erfolgen, wenn die erste ansaugende Zelle ganz geschlossen ist, d. h. wenn der nacheilende Schieber die Steuerkante "Ansaugen zu" überschritten hat. Optimale Verhältnisse erhält man dann, wenn die Einspritzstelle dem Ort in Umfangsrichtung entspricht, an dem die Temperatur des zu verdichtenden Mediums in etwa der Temperatur des einzuspritzenden Kühlmediums entspricht. Erfolgt die Einspritzung später, dann läuft man Gefahr, daß die Temperatur in der Zelle zu hoch ist und dadurch das Öl vorzeitig oxidiert. Auch im Hinblick auf einen guten Stufenwirkungsgrad sollte die Einspritzung möglichst zu einem frühen Zeitpunkt erfolgen, damit die Verdichtung eher einer Isothermen als einer Polytropen folgt.

An dieser Stelle ist darauf hinzuweisen, daß es bei Vielzellenverdichtern im Leistungsbereich > 100 kW üblich ist eine weitere Reihe von diskret verteilt angeordneten Einspritzbohrungen im Gehäuse vorzusehen. Diese liegen in Drehrichtung gesehen etwa im Bereich der letzten geschlossenen Zelle. Die zuvor erörterten grundsätzlichen Überlegungen gelten aber auch bei Anordnung einer weiteren Reihe von Einspritzbohrungen.

In der Zeichnung wird die erfindungsgemäße Anordnung näher erläutert.

Es zeigen:
Figur 1 einen Ausschnitt einer Draufsicht des Deckelbereiches eines einspritzgekühlten Vielzellenverdichters
Figur 2 einen Schnitt entlang der Linie A-B in Fig. 1
Figur 3 eine grafische Darstellung der gemessenen Deckeltemperatur
Figur 4 einen Querschnitt eines einspritzgekühlten Vielzellenverdichters

Figur 1 zeigt einen Ausschnitt einer Draufsicht des Deckelbereiches eines einspritzgekühlten Vielzellenverdichters. Das Gehäuse 1 weist an beiden Enden eine flanschartige Erweiterung 2 auf, an der der Gehäusedeckel 3 mit Muttern 4,5 befestigt ist. In der Draufsicht sind die Verschlüsse 6,7,8 dreier Einspritzbohrungen 9 (siehe Fig. 2) zu erkennen. Von der Stirnkante 10 des Gehäuses 1 an gerechnet hat die zweite Einspritzbohrung den üblichen Abstand im Bereich von 40 bis 60 mm. Erfindungsgemäß wird im deckelnahen Bereich zusätzlich eine weitere Einspritzbohrung angeordnet, deren Abstand x von der Stirnkante 10 des Gehäuses 1 im Bereich zwischen 10 bis 30 mm, vorzugsweise bei 22 mm liegt.

In Fig. 2 ist ein Schnitt entlang der Linie A-B in Figur 1 dargestellt. In diesem Schnitt ist zu erkennen, daß die Einspritzbohrung 9 sich durch die Gehäusewand 11 erstreckt und im hier nur angedeuteten Arbeitsraum 12 bei weggelassenen Rotorschiebern mündet. Die Zufuhr des Öles erfolgt über eine in Längsrichtung des Gehäuses sich erstreckende Bohrung 13, die auch die anderen Einspritzbohrungen parallel mit Öl versorgt. Damit das Öl nicht nach oben aus dem Gehäuse 1 herausfließen kann, wird die jeweilige Einspritzbohrung 9 mit einem öldichten Verschluß 6,7,8 versehen.

Figur 3 zeigt in einer grafischen Darstellung die Wirksamkeit der Anordnung einer zusätzlichen dekkelnahen Einspritzbohrung 9. Auf der Ordinate ist die gemessene Deckeltemperatur in ° C und auf der Abszisse der Abstand x der zusätzlichen Einspritzbohrung 9 von der jeweiligen Stirnkante 10 des Gehäuses 1 in mm aufgetragen. Gemessen wurden die Deckeltemperaturen bei folgenden Abständen x
- bei 10 mm
- bei 22 mm
- bei 33 mm
- bei 55 mm

Die Grafik zeigt deutlich, daß die Anordnung einer zusätzlichen Einspritzbohrung 9 dann besonders wirksam ist, wenn der Abstand x bei etwa 20 mm liegt. Das hier dargestellte Meßbeispiel wurde ermittelt für einen einspritzgekühlten Vielzellenverdichter mit sieben Rotorschiebern und einer Ölbetriebstemperatur von 75° C bei einem Öldruck von 1 bar. Der Druck am Auslaßstutzen beträgt 3,3 bar bei einem Mindestdruck von 2,8 bar.

Der obere Kurvenzug ist die grafische Darstellung der gemessenen Deckeltemperaturen auf der geschlossenen Seite und der untere Kurvenzug die auf der Antriebsseite. Deutlich zu erkennen ist die starke Absenkung der Temperaturen im Bereich des Abstandes x von 22 mm. Bei einem Abstand von mehr als 30 mm wird die Grenze von 120° C bereits erreicht und bei noch größeren Abständen erheblich überschnitten. Solch hohe Temperaturspitzen verringern aber die Lebensdauer des Einspritzöles. Auch bei kürzeren Abständen als 20 mm steigen die Temperaturen leicht an, liegen aber immer noch weiter unter dem Grenzwert von 120° C. Der Anstieg der Temperaturen bei kürzeren Abständen hängt mit der Verteilung des Öles zusammen, die durch die Störung des Einspritzkegels bei zu kleinen Wandabständen ungünstiger wird.

In Figur 4 ist ein Querschnitt eines einspritzgekühlten Vielzellenverdichters dargestellt. Im Gehäuse 1 ist in einer Bohrung 14 exzentrisch im Abstand y ein Rotor 15 angeordnet. In Schlitzen 16 des Rotors 15 bewegen sich radial insgesamt acht Trennschieber 17. Die Drehrichtung des Rotors 15 ist mit einem Pfeil 18 gekennzeichnet. Durch den Einlaßkanal 19 wird Luft angesaugt und in Drehrichtung 18 verdichtet. Die Einspritzung des Schmier-und Kühlmittels erfolgt im Umfangsbereich der ersten geschlossenen Zelle, kurz nach dem der nacheilende Schieber 17' die Steuerkante "Einlaß zu" 20 überschritten hat. Im Auslaßkanal 21 wird die verdichtete Luft wieder ausgeschoben.

Als Faustformel für die Festlegung der Einspritzstelle 13 kann man angeben: Ungefähr eine Zellenerstreckung entfernt von der Steuerkante "Einlaß zu" 20. In diesem gezeigten Beispiel bedeutet dies einen Umfangswinkel 4) von etwa 45° vom oberen Totpunkt an gerechnet.

## Patentansprüche

1. Einspritzgekühlter Vielzellenverdichter mit einem zylindrischen Rotor mit bewegbaren Trennschiebern, der drehbar in einem Gehäuse und exzentrisch zu dessen Bohrungsachse gelagert ist und mit einigen Einspritzöffnungen für die Zufuhr des Schmier- und Kühlmittels die auf der inneren Bohrungsfläche des Gehäuses diskret und axial getrennt voneinander im Verdichtungsbereich liegend angeordnet sind,
dadurch gekennzeichnet,
daß die Einspritzöffnungen (9) mit Bohrungsdurchmessern zwischen 2 - 5 mm im Umfangsbereich der ersten geschlossenen Zelle nach Überfahren der Steuerkante "Einlaß zu" (20) angeordnet sind und der deckelnahe Bereich eine weitere Einspritzbohrung (6,9) aufweist.

2. Einspritzgekühlter Vielzellenverdichter nach Anspruch 1,
dadurch gekennzeichnet,
daß der Abstand (x) von der Stirnfläche (10) des Gehäuses (1) bis Mitte Einspritzbohrung (6,9) im Bereich von 10 bis 30 mm liegt.

3. Einspritzgekühlter Vielzellenverdichter nach Anspruch 2,
dadurch gekennzeichnet,
daß der Abstand (x) 20 mm beträgt.

4. Einspritzgekühlter Vielzellenverdichter nach Anspruch 1,
dadurch gekennzeichnet,
daß in Umfangsrichtung gesehen der Ort der Einspritzöffnungen (9) der Stelle entspricht, an der die Temperatur des verdichteten Mediums ungefähr gleich ist der Einspritztemperatur des Schmier- und Kühlmittels.

5. Einspritzgekühlter Vielzellenverdichter nach Anspruch 4,
dadurch gekennzeichnet,
daß der Ort der Einspritzöffnungen (9) in Drehrichtung (18) gesehen etwa eine in Grad ausgedrückte Zellenerstreckung von der Steuerkante "Einlaß zu" (20) entfernt liegt.
